# EUROPÄISCHE PATENTSCHRIFT

(11) **EP 1 360 381 B1**
(45) Veröffentlichungstag und Bekanntmachung des Hinweises auf die Patenterteilung: **19.04.2006**
(21) Anmeldenummer: 02712749.7
(22) Anmeldetag: 07.02.2002
(51) Int. Cl.: E03D 9/03

(54) **MECHANISCHE DOSIERVORRICHTUNG FÜR WC-SPÜLKÄSTEN**
MECHANICAL DOSING DEVICE FOR WC TOILET CISTERNS
DISPOSITIF DE DOSAGE MECANIQUE POUR RESERVOIRS DE CHASSE DE W.-C.

(30) Priorität: 13.02.2001 DE 20102466 U; 26.02.2001 DE 10109200; 26.05.2001 DE 20108837 U
(43) Veröffentlichungstag der Anmeldung: 12.11.2003
(73) Patentinhaber: FISCHER, Friedrich, 93128 Regenstauf (DE)
(72) Erfinder: FISCHER, Friedrich, 93128 Regenstauf (DE)
(86) Internationale Anmeldenummer: PCT/DE2002/000441
(87) Internationale Veröffentlichungsnummer: WO 2002/064897

(56) Entgegenhaltungen:
- FR-A- 828 365
- FR-A- 2 716 909

## Beschreibung

Die Erfindung betrifft eine mechanische Dosiervorrichtung für Spülkästen von Wcs entsprechend dem Oberbegriff des Anspruches 1. Eine solche Vorrichtung ist aus der FR-A-2 716 909 bekannt.

In Wasserklosetts wird der Geruchsbildung z.B. durch Einsetzen von Duftsteinen oder Duftpackungen in ein in der Klosettschüssel angeordnetes durchbrochenes Behältnis begegnet. Diese Methode ist teils unhygienisch und teils unpraktisch und stellt keine befriedigende Lösung des Problems dar. Des weiteren wird der Geruchsbildung durch Versprühen von Duftmitteln entgegenwirkt. Diese Lösung hat erhebliche Umweltprobleme zur Folge, da die Entsorgung der Sprühdosen in hohem Maße umweltbelastend ist.

Aus der DE 86 15 714.0 U 1 ist ein Dosiereinsatz für Zusatzstoffe in Toilettenwasserkästen mit einem den Zusatzstoff aufnehmenden Vorratsbehälter bekannt. Der den flüssigen Zusatzstoff aufnehmende Vorratsbehälter weist eine untere Auslaßöffnung auf, an der ein Dosierventileinsatz angebracht ist, der ein Einlaßventil, ein Auslaßventil und einen dazwischen liegenden Dosierraum sowie einen Ventilschließkörper umfaßt. Ein am Dosiereinsatz höhenbeweglich gelagerter Schwimmer ist mit dem Ventilschließkörper verbunden. Ein durch dieses Gebrauchsmuster vorgeschlagener Dosiereinsatz weist eine Reihe von erheblichen Mängeln auf, die verhindern, daß der Dosiereinsatz für die Anwendung in der Praxis geeignet ist. So ist z. B. die Bauhöhe der bekannten Dosiervorrichtung aufgrund der vorgeschlagenen Konstruktion so groß, daß die Unterbringung in herkömmlichen Spülkästen schwierig ist. Desweiteren muß die obere zentrische Zulauföffnung sehr klein gehalten werden, damit der Zulauf an Dosiermittel begrenzt wird; dies hat zur Folge, daß es für die,im Dosierraum vor dem Befüllen eingeschlossene Luft sehr schwierig ist, nach oben entgegen dem einströmenden Dosiermittel zu entweichen, da der Querschnitt der zentrischen Zulauföffnng extrem klein ist. Die Dosierung stellt deshalb bei einer derartigen Dosiervorrichtung ein erhebliches Problem dar. Auch ist der Querschnitt zwischen Dosierraum und Austrittsöffnung in den Spülkastenraum sehr klein, da die Führungsstange zur Aufnahme des Schwimmers im wesentlichen die Bohrung ausfüllen soll, um eine einwandfreie Gestängeführung zu erzielen. Um dies zu erreichen, ist ein geringes Spiel erforderlich; dieses geringe Spiel ist aber auch notwendig, damit das Dosiermittel aus der Dosierkammer am Gestänge vorbei in den Spülkasten strömen kann. Die Arbeitsweise dieser Dosiervorrichtung ist so ausgelegt, daß bei gefülltem Spülkasten das Einlaßventil geschlossen und das Auslaßventil geöffnet ist, und umgekehrt bei entleertem Spülkasten das Einlaßventil geöffnet und das Auslaßventil geschlossen ist. Dabei ist die Funktion des Schwimmers auf die reine Auftriebsfunktion beschränkt.

Aufgabe der Erfindung ist, eine Lösung für die Geruchsbeseitigung in WCs anzugeben, die den Bedürfnissen der Praxis gerecht wird, hygienisch in der Anwendung ist, die Umwelt nicht belastet, einfach zu handhaben ist, nämlich zusammen mit dem Spülvorgang ausgelöst wird, und so aufgebaut ist, daß der Auftriebskörper gleichzeitig als Abdichtvorrichtung an der Unterseite der Dosiervorrichtung wirksam ist.

Gemäß der Erfindung wird diese Aufgabe mit den Merkmalen des Kennzeichens des Anspruches 1 gelöst. Weitere Ausgestaltungen der Erfindung sind Gegenstand der Unteransprüche.

Mit der erfindungsgemäßen Vorrichtung wird dem im Spülkasten befindlichen Wasservorrat fließfähiges, in der Regel flüssiges oder pulveriges, in Flüssigkeit lösbares Dosiermittel zusammen mit dem Spülvorgang beigegeben. Dieses Dosiermittel kann beispielsweise ein Duftmittel und/oder ein Reinigungsmittel und/oder ein Desinfektionsmittel sein, das mit dem Spülwasser in die Klosettschüssel gelangt und dabei die gewünschte Wirkung ausübt. Der das Dosiermittel aufnehmende Behälter wird in den Wasservorrat des Spülkastens eingesetzt. Das Wiederbefüllen des Behälters mit Dosiermittel erfolgt entweder über eine Leitungs- oder Schlauchverbin-dung zwischen Spülkastenaußenwand und Behälterinnerem, so daß eine Befüllung von außen sicher gestellt ist, oder durch Abnehmen des Spülkastendeckels und Behälterdeckels durch unmittelbares Einfüllen des Dosiermittels.

Der Behälterboden weist eine Öffnung auf, die zur dosierten Abgabe des Dosiermittels in den Wasservorrat des Spülkastens durch eine Verschlußvorrichtung geöffnet und anschließend wieder geschlossen wird. Der Bodenöffnung des Behälters ist nach unten eine konzentrische Kammer zugeordnet, die ein Verschlußelement, z. B. in Form eines Bolzens mit Kopf, aufnimmt und als Zwischenspeicher für das Dosiermittel dient, solange die Abgabeöffnung in den Spülkasten verschlossen ist. Der Dosiermittelzulauf aus dem Dosiermittelbehälter erfolgt in radialer Richtung durch Öffnungen in der Umfangswand der Zulaufvorrichtung. Nach einer bevorzugten Ausführungsform der Erfindung sind zwei konzentrische Kammern vorgesehen, wobei die radial äußere Kammer mit Wasser aus dem Spülkasten gefüllt ist, und die offene Unterseite beider Kammern durch die Auftriebsvorrichtung verschlossen wird, solange der Spülkasten mit Wasser gefüllt ist.

Die Auftriebsvorrichtung (Schwimmer) ist so ausgebildet, daß sie eine obere, abdichtende Verschlußfläche besitzt, die bei gefülltem Spülkasten gegen die Unterseite der Kammer bzw. der beiden Kammern gedrückt wird, so daß die Kammern von unten her geschlossen werden, während die Verschlußvorrichtung im oberen Bereich, nämlich dort, wo das Dosiermittel in die innere Kammer eintreten kann, geöffnet ist und durch diese Öffnungen die innere Kammer mit Dosiermittel gefüllt wird. Wird die Spülung betätigt und der Spülkasten entleert; fehlt der Auftrieb für die Auftriebsvorrichtung, so daß die Verschlußvorrichtung im unteren Bereich die Unterseite der beiden Kammern freigibt, den Zufluß von Dosiermittel in die Kammer sperrt und die innere Kammer ihre Füllmenge an Dosiermittel auf ihrer Unterseite radial nach außen strömen läßt, wo das Dosiermittel mit dem Wasser in der äußeren Kammer vorgemischt wird.

Der Verschlußkörper, der den Dosiermittelzulauf steuert, weist eine O-Ringdichtung auf, die von einer ringförmigen, im Querschnitt teilkreisförmigen Ausnehmung des Kopfteiles der Verschlußvorrichtung aufgenommen wird, und die mit einer den offenen ringförmigen Bereich des O-Ringes aufnehmenden ringförmigen Aufnahme der Kammerwand zusammenwirkt sowie den O-Ring in der Verschlußposition abdichtend aufnimmt. Der Zulauf des Dosiermittels aus dem Behälter in die Dosierkammer wird somit durch Absenken des Zylinders und Positionieren der O-Ringdichtung vorgenommen. Dieser Zufluß wird dadurch eingestellt und ist in der Weise steuerbar, daß die Zuflußöffnung im Querschnitt veränderbar bzw. einstellbar ausgeführt wird, indem der die Zuflußöffnungen aufnehmenden Ringwand eine zweite Ringwand, die radial oder axial zur ersten Ringwand beweglich ausgebildet ist, zugeordnet ist, derart, daß der Querschnitt der Öffnungen durch Relativbewegung der einen gegenüber der anderen Ringwand verändert wird. Der zylindrische Verschlußzapfen hat einen Boden mit einem nach unten gerichteten Führungsbolzen mit Innengewinde, in den ein Bolzen mit Außengewinde einschraubbar ist, der mit einem kugelkalottenförmigen Auftriebskörper fest verbunden ist.

Die äußere zylindrische Kammer umgibt die Dosierkammer in radialer Richtung. Sie ist wie die Dosierkammer nach unten offen und wird durch den Auftriebskörper abdichtend geschlossen, so lange der das Dosiermittel zuführende Dosiermittelverschluß geöffnet ist. Die radial äußere Umfangswand der äußeren Kammer weist in Umfangsrichtung etwa gleichförmig versetzte Öffnungen auf, durch die Wasser aus dem Spülkasten in die Kammer fließt. Da diese Kammer nach unten offen ist, ruht die Wassersäule in der Kammer auf der der Kammer zugewandten und sie abdichtenden Oberseite der Auftriebsvorrichtung. Fällt der Wasserpegel im Spülkasten, drückt die Wassersäule in der äußeren Kammer die Auftriebsvorrichtung aus der Abdichtposition nach unten und unterstützt die Sinkbewegung des Schwimmers.

Nachstehend wird die Neuerung in Verbindung mit der Zeichnung anhand eines Ausführungsbeispieles erläutert. Es zeigt:
- Fig. 1: die Dosiervorrichtung nach der Neuerung in den beiden Endstellungen, nämlich linke Hälfte bei entleertem Spülkasten und rechte Hälfte bei gefülltem Spülkasten,
- Fig. 2: eine detailliertere Darstellung der Dosiervorrichtung nach der Neuerung bei gefülltem Spülkasten,
- Fig. 3: eine weitere Ausführungsform der Erfindung in einer Darstellung mit geschlossenem Schwimmer,
- Fig. 4: die Darstellung nach Figur 3 bei geöffnetem Schwimmer,
- Fig. 5: eine schematische Darstellung der Verschlußvorrichtung für den Dosiermittelzufluß in Aufsicht,
- Fig. 6: die Darstellung nach Figur 5 in seitlicher Schnittansicht.

Der Spülkasten 1 ist mit einem abnehmbaren Deckel 2 versehen. Im Wasserstandsbereich des Spülkastens ist ein Behälter 3 angeordnet, z.B. aufgehängt, dessen Boden 4 eine zentrische Öffnung 5 aufweist, die durch die Umfangswand 6 einer Kammer 7 begrenzt ist. Radial nach außen schließt sich konzentrisch eine unter der Bodenwand des Behälters 3 angeordnete Kammer 9 an, die durch die äußere Umfangswand 8 und die radial innere Umfangswand 6 begrenzt ist. Beide Kammern 7 und 9, die vorzugsweise zylindrische Form haben, sind nach unten offen. Die innere Kammer 7 wird von einem Bolzen 10 durchsetzt, der eine obere Kappe 11 mit einer der Öffnung 5 gegenüberliegender Dichtung, z.B. einem O-Ring 12, besitzt. Das untere Ende 13 des Bolzens 10 nimmt einen Schwimmer 14 auf, dessen Oberseite 15 in Eingriff mit der unteren Begrenzung der beiden offenen Kammern 7 und 9 steht und diese Kammern nach oben mittels einer Weichgummidichtung 16 abdichtet. Der Bolzen 10 kann auch als Rohr ausgeführt sein, dessen unteres Ende 13 den Schwimmer 14 aufnimmt.

Mit 17 und 18 sind Bohrungen bezeichnet, die an der Außenwand der äußeren Kammer 9 ausgebildet sind und über die die Kammer 9 mit Wasser aus dem Spülkasten 1 geflutet wird. Mit 19 ist eine Leitungsverbindung dargestellt, z.B. eine Schlauchverbindung von der Spülkastenaußenseite zum Anschluß 20 am Behälter 3 und damit zum Befüllen des Behälters.

Im Bereich des Kopfteiles 11 weist der Boden 4 des Behälters 3 eine Ringwand 21 mit Öffnungen 22 (Fig. 2) auf, die in Höhe des Bodens 3 oder bodennah angeordnet sind, und durch die hindurch das Dosiermittel radial in die innere Kammer 7 strömt, sodaß der Zufluß an Dosiermittel gebremst erfolgt.

In Fig. 1 ist in der linken Hälfte die Position der Dosiervorrichtung gezeigt, in der der Spülkasten entleert ist und die Zufuhr des Dosiermittels aus dem Behälter 3 in die Kammer 7 gesperrt ist, während in der rechten Hälfte die umgekehrte Position dargestellt ist. Die Dichtung 12 des Kopfteiles 11 des Bolzens 10 liegt am Behälterboden 4 die Öffnung 5 bedeckend auf. In dieser Position kann Dosiermittel aus der Kammer 7 durch den offenen Spalt zwischen Wand 6 und Oberseite 16 des Schwimmers 14 radial nach außen strömen und sich dabei mit dem Wasser in der Kammer 9 mischen.

Wird der Wasserzulauf in den Spülkasten 1 geöffnet und der Spülkasten gefüllt, erfährt der Schwimmer 14 einen Auftrieb, und seine Oberseite mit Dichtung 16 legt sich gegen die untere Begrenzung der Kammerwände 6 und 8, so daß beide Kammern 7 und 9 nach unten geschlossen werden. Gleichzeitig wird im Gegentakt der Zufluß des Dosiermittels vom Dosierbehälter 3 zur inneren Kammer 7 freigegeben, indem die Verschlusskappe 11 des Bolzens 10 nach oben und vom Boden 4 des Behälters 3 abgehoben wird. Damit wird die innere Kammer 7 mit Dosiermittel gefüllt und das Dosiermittel zwischenge-speichert. Diese Position ist in Fig. 2 dargestellt.

Es findet somit ein Wechselspiel zwischen Öffnen des oberen Zuflusses (Befüllen der inneren Kammer 7 mit Dosiermittel), und gleichzeitigem Schließen des unteren Abflusses sowie umgekehrt Schließen des oberen Zuflusses und gleichzeitigem Öffnen des unteren Abflusses (Strömen des Dosiermittels radial nach außen in den Wasservorrat des Spülkastens) statt.

Die Darstellung der Figuren 3 und 4 zeigt eine im Hinblick auf Figur 1 und 2 abgeänderte Ausführungsform der Erfindung, wobei gleiche oder entsprechende Teile mit gleichen Bezugszeichen wie in Figur 1 und 2 bezeichnet sind. Der Bolzen 10 nach den Figuren 1 und 2 ist dabei durch einen zylindrischen Körper 23 ersetzt, dessen Kopfteil 24 eine ringförmige Verengung 25 zur Aufnahme eines O-Ringes 26 aufweist, und dessen Boden 27 geschlossen ist sowie einen zweiten Führungsbolzen 28 mit Innengewinde besitzt. Der Schwimmer 29 in Form einer Kugelkalotte weist einen Zapfen 30 mit Außengewinde auf, der in den zweiten Bolzen 28 eingeschraubt wird. Außengewinde und Innengewinde können dabei vertauscht sein. Der Schwimmer 29 nimmt auf seiner Oberseite eine Dichtung 16 auf, die in der Auftriebsposition die beiden Kammern 7 und 9 am Boden verschließt.

Am Dosiermittelzulauf 31 ist das obere Ende der Kammerwand 6 nach unten und innen teilringförmig gekrümmt (bei 32) ausgeführt, derart, daß der O-Ring 26 eine einwandfreie Auflage findet, und für das Dosiermittel ein Spalt 32 zwischen Wand 6 und Außenwand des zylindrischen Körpers 23 verbleibt, der durch den O-Ring im Schließzustand wirksam abgedichtet wird. Auf der äußeren Umfangswand des zylindrischen Körpers 23 sind in radialer Richtung nach außen stehende Abstandshalter 33, die z. B. als Stege oder Fahnen ausgebildet sein können, vorgesehen, die den zylindrischen Körper 23 in der Kammer 7 positionieren und die sicherstellen, daß der zylindrische Körper bei seiner Bewegung zwischen Schließ- und Offen-Stellung seine zentrische Position beibehält.

Die oberen Zuflußöffnungen 22, z. B. zwei Öffnungen, die in Umfangsrichtung um 180° versetzt sind, können verstellbar ausgeführt sein. Hierzu ist die Ringwand 34 in Form von zwei konzentrischen, miteinander zusammenwirkenden Ringen 34a, 34b ausgeführt, von denen jeder z. B. zwei radial gegenüberliegende Öffnungen 35a, 35b besitzt, und die beiden Ringe relativ zueinander verdrehbar sind, derart, daß die Öffnungen der beiden Ringe miteinander mehr oder weniger weit in Deckung gebracht werden können und daduch der Durchflußgrad verstellt werden kann. Alternativ können die beiden Zylinder bzw. Ringe in axialer Richtung zueinander verschoben ausgebildet sein, wobei einer der Ringe Durchflußöffnungen aufweist und der andere nicht, und der Ring ohne Durchflußöffnungen in der Höhe verschiebbar ist, damit die Öffnungen mehr oder weniger verschlossen werden.

## Patentansprüche

1. Mechanische Dosiervorrichtung für einen WC-Spülkasten, mit einem im Spülkasten (1) anzugordnenden Behälter (3), der das dem Spülwasser beizugebende Dosiermittel enthält, einer Auftriebsvorrichtung (14, 29), einer Verschlußvorrichtung(10, 11, 15, 16, 23, 24) einem Ausgang am Behälterboden (4) dem die durch die Auftriebsvorrichtung (14, 29) betätigte Verschlußvorrichtung (10, 11, 15, 16, 23, 24) mit schließ- und Öffnungsstellung zugeordnet ist,
einer konzentrischen Durchflußkammer (7), die durch die Verschlußvorrichtung (10, 11, 15, 16, 23, 24) freigebbar oder verschließbar ist, und wobei die Auftriebsvorrichtung (14, 29) mit der Verschlußvorrichtung gekoppelt ist, wobei
die Durchflußkammer (7) einen nach unten offenen Boden aufweist,
die Auftriebsvorrichtung (14; 29)den offenen Boden abdichtend verschließt, solange Dosiermittel in die Durchflußkammer (7) einströmt, und
die Verschlußvorrichtung (10, 11, 15, 16, 23, 24) ein im Behälter (3) angeordnetes, die Oberseite der Durchflußkammer (7) überdeckendes Kopfteil (11, 24) aufweist, das mit einem die Durchflußkammer koaxial durchsetzenden Bolzen (10) oder zylindrischen Körper (23) fest verbunden ist, an dessen unteren Ende die Auftriebs vorrichtung befestigt ist, und wobei das Kopfteil (11, 24) und der Bolzen oder Körper Teil der Verschlußvorrichtung sind **dadurch gekennzeichnet, daß**
die Verschlußvorrichtung in radialer Richtung verlaufende Dosiermittetzuftüsse in Form einer im Behälter angeordneten, den Kopfteil (11, 24) aufnehmenden Ringwand (21, 34) mit Durchflußöffnungen (22) aufweist, wobei die Ringwand den Kopfteil so aufnimmt, daß die Durchflußöffnungen für das Dosiermittel bei angehobenem Kopfteil und angehobener Auftriebsvorrichtung freigegeben und bei auf dem Boden abdichtend aufliegenden Kopfteil und abgesenkter Auftriebsvorrichtung gesch lossen werden.

2. Dosiervorrichtung nach Anspruch 1, **dadurch gekennzeichnet, daß** die Querschnittsfläche der Durchflußöffnungen (22) einstellbar ausgebildet ist.

3. Dosiervorrichtung nach Anspruch 2, **dadurch gekennzeichnet, daß** die Einstellvorrichtung in Form zweier gegeneinander verdrehbarer Ringe (34a, 34b) mit Öffnungen (35a, 35b) in Umfangsrichtung als verstellbare Dosiervorrichtung ausgebildet ist, derart, daß bei Verdrehen die Durchflußfläche verkleinert oder vergrößert werden kann.

4. Dosiervorrichtung nach Anspruch 2, **dadurch gekennzeichnet, daß** zwei konzentrische, relativ zueinander bewegliche Zylinder (34a, 34b) mit Öffnungen (35a, 35b) vorgesehen sind, die in axialer Richtung relativ zueinander verschiebbar und/oder verdrehbar angeordnet sind.

5. Dosiervorrichtung nach einem der Ansprüche 1 - 4, **dadurch gekennzeichnet, daß** die Dichtung (26) für den Einlaß des Dosiermittels vom Dosiermittelbehälter in die Durchflußkammer (7) mit einem radialen Zulauf und Öffnungen in Umfangsrichtung ausgebildet ist, daß die Zulaufkanäle der Krümmung der Dichtung angepaßt sind.

6. Dosiervorrichtung nach Anspruch 1, **dadurch gekennzeichnet, daß** zwei konzentrische Durchflußkammern (7, 9) vorgesehen sind, deren eine bzw. innere Kammer (7) Dosiermittel und Schaft (10) für die Verschlußvorrichtung aufnimmt, und deren andere bzw. äußere Kammer (9) die innere Kammer ringförmig umgibt und auf der Außenseite über Öffnungen (17, 18) mit dem Wasser des Spülkastens (1) in Verbindung steht, am Boden offen ist und bei angehobenem Schwimmer (14; 29) durch die Anlagefläche über eine Dichtvorrichtung (16) der Schwimmervorrichtung (14, 16) abgeschlossen ist.

7. Dosiervorrichtung nach einem der Ansprüche 1 - 6, **dadurch gekennzeichnet, daß** die zylindrische Begrenzungswand (6) der inneren Kammer (7) radial nach außen gerichtete Abstandshalter (10'; 33) )aufweist, die bis zur Außenwand (8) der inneren Kammer (7) reichen und eine Führung der inneren Kammerwand bilden.

8. Dosiervorrichtung nach einem der Ansprüche 1 - 7, **dadurch gekennzeichnet, daß** die Schwimmervorrichtung (14, 16; 29)die Form einer Kugelkalotte hat, und daß die ebene Fläche der Kalotte einen Gewindezapfen (30) aufnimmt, der mit dem ein Gegengewinde aufweisenden unteren Teil einer zweiten Bolzens verschraubt ist.

9. Dosiervorrichtung nach Anspruch 8, **dadurch gekennzeichnet, daß** Kopfteil (11; 24) und zylindrischer Schaft (23) der Verschlußvorrichtung in der inneren Kammer (7) eine bauliche Einheit bilden, und daß der zweite Bolzen (28) mit dem zylindrischen Körper (23) fest verbunden ist.

10. Dosiervorrichtung nach einem der Ansprüche 1-9, **dadurch gekennzeichnet, daß** die äußere Zylinderkammer (9) eine Mischvorrichtung für das aus der inneren Kammer (7) freigegebene Dosiermittel darstellt, wenn letzteres radial nach außen in das Wasservolumen des Spülkastens strömt, sobald die Dichtung (16) des Schwimmers (14) den offenen Boden der beiden Kammern (7, 9) freigegeben hat.

## Claims

1. Mechanical dosing device for a WC toilet cistern comprising
a container (3) which is arranged within the toilet cistern (1) and which contains the dosing agent to be added to the flushing water, floating means (14; 29) and a closing device (10, 11, 15, 16, 23, 24),
an outlet at the base (4) of the container (3), said outlet being associated to the closing device (10, 11, 15, 16, 23, 24), which is actuated by the floating means (14; 29) and has a closing and an opening position,
a concentric throughflow chamber (7), which can be closed or opened by the closing device (10, 11, 15, 16, 23, 24), whereby the floating means (14; 29) are coupled with the closing device, the throughflow chamber (7) has a downwardly open bottom, and the floating device (14; 29) closes the open bottom sealingly as - long as dosing agent flows into the throughflow chamber (7), and
the closing device (10, 11, 15, 16, 23, 24) is provided with a head portion (11, 24) arranged within the container and covering the upper side of the throughflow chamber (7), which head portion is fastened by means of a bolt (10) or a cylindrical body (23) passing through the throughflow chamber, said bolt or body being fastened to the lower end of the floating device, and whereby the head portion (11, 24) and the bolt or the body are part of the closing device,
**characterised in that**
the closing device is provided with dosing agent supplies extending in a radial direction and being formed as a ring wall (21, 34) with throughflow openings (22), which ring wall is provided within the container and carries the head portion (11, 24) so that the throughflow openings for the dosing agent are released, when the head portion and the floating means are lifted, and are shut, when the head portion sealingly rests upon the bottom and the floating means is lowered.

2. Dosing device according to claim 1, **characterised in that** the cross sectional area of the throughflow openings (22) is adjustable.

3. Dosing device according to claim 2, **characterised in that** the adjustment means are formed of two rings (34a, 34b) rotable relative to each other with openings (35a, 35b) in the peripheral direction as adjustable dosing means in such a manner that when being rotated the throughflow area can be decreased or increased.

4. Dosing device according to claim 2, **characterised in that** two concentrical cylinders (34a, 34b) movable relative to each other are provided with openings (35a, 35b), which in axial direction are movable and/or rotatable relative to each other.

5. Dosing device according to one of claims 1 - 4, **characterised in that** the sealing (26) for allowing the dosing agent to flow from the dosing agent container into the throughflow chamber (7) is provided with a radial inlet channel and openings in the peripheral direction so that the inlet channels can be adapted to the curvature of the sealing.

6. Dosing device according to claim 1, **characterised in that** two concentrical throughflow chambers (7, 9) are provided, one of which, such as the inner chamber (7) includes dosing agent and a shaft (10) for the closing device, and the other, such as the outer chamber (9) surrounds the inner chamber in a ring-like manner and is in connection with the outside area by means of openings (17, 18) with the water included within the toilet cistern (1) is open at the bottom and is closed by the fitted floating member (14; 29) by means of the contact surface via a sealing device (16) of the floating device (14, 16).

7. Dosing device according to one of clams 1 - 6, **characterised in that** the cylindrical restriction wall (6) of the inner chamber (7) is provided with outwardly directed spacers (10'; 33) in a radial direction, which spacers extend up to the outer wall (8) of the inner chamber (7) and form guidance means for the inner chamber wall.

8. Dosing device according to one of claims 1 - 7, **characterised in that** the floating device (14, 16; 29) has the shape of a spherical sector, and that the plane surface of the spherical sector receives a screw bolt (30) which is screwed to the lower portion of a second bolt provided with a counterthread.

9. Dosing device according to claim 8, **characterised in that** the head portion (11; 24) and the cylindrical shaft (23) of the closing device form a strudural unit within the inner chamber (7), and that the second bolt (28) is firmly connected with the cylindrical body (23).

10. Dosing device according to one of claims 1-9, **characterised in that** the outer cylindrical chamber (9) forms a mixing device for the dosing agent released from the inner chamber (7), when the dosing agent flows radially outwardly into the water volume of the toilet cistern as soon as the sealing (16) of the floating means (14) has released the open bottom of the two chambers (7, 9).

## Revendications

1. Dispositif de dosage mécanique pour un réservoir de chasse de W.-C., comprenant
un conteneur (3) à disposer dans le réservoir de chasse (1) qui contient l'agent de dosage à ajouter à l'eau de chasse, un dispositif de poussée verticale (14, 29), un dispositif de fermeture (10, 11, 15, 16, 23, 24),
une sortie sur le fond (4) du conteneur à laquelle est associé le dispositif de fermeture (10,11,15,16, 23, 24) avec position de fermeture et d'ouverture, actionné par le dispositif de poussée verticale (14, 29),
une chambre de passage (7) concentrique qui peut être libérée ou fermée par le dispositif de fermeture (10, 11, 15, 16, 23, 24), et dans lequel le dispositif de poussée verticale (14, 29) est couplé au dispositif de fermeture, dans lequel la chambre de passage (7) présente un fond ouvert vers le bas, le dispositif de poussée verticale (14, 29) ferme de manière étanche le fond ouvert tant que l'agent de dosage s'écoule dans la chambre de passage (7), et le dispositif de fermeture (10, 11, 15, 16, 23, 24) présente une partie de tête (11, 24) disposée dans le conteneur (3), recouvrant le côté supérieur de la chambre de passage (7), qui est reliée de manière fixe à un boulon (10) ou corps cylindrique (23) qui traverse de manière coaxiale la chambre de passage et à l'extrémité inférieure duquel le dispositif de poussée verticale est fixé, et dans lequel la partie de tête (11, 24) et le boulon ou corps font partie du dispositif de fermeture,
**caractérisé en ce que**
le dispositif de fermeture présente des arrivées d'agent de dosage s'étendant dans le sens radial en forme de paroi annulaire (21, 34) disposée dans le conteneur, accueillant la partie de tête (11, 24), comprenant des ouvertures de passage (22), la paroi annulaire accueillant la partie de tête de telle manière que les ouvertures de passage pour l'agent de dosage soient libérées quand la partie de tête est soulevée et que le dispositif de poussée verticale est soulevé et soient fermées quand la partie de tête repose de manière étanche sur le fond et que le dispositif de poussée verticale est abaissé.

2. Dispositif de dosage selon la revendication 1, **caractérisé en ce que** la superficie de la section des ouvertures de passage (22) peut conçue de manière ajustable.

3. Dispositif de dosage selon la revendication 2, **caractérisé en ce que** le dispositif d'ajustement est configuré comme un dispositif de dosage réglable sous la forme de deux anneaux (34a, 34b) pouvant tourner en sens opposé l'un à l'autre avec des ouvertures (35a, 35b) dans le sens périphérique de telle manière que, lors de la rotation, la superficie de passage puisse être réduite ou agrandie.

4. Dispositif de dosage selon la revendication 2, **caractérisé en ce qu'**il est prévu deux cylindres (34a, 34b) concentriques, mobiles l'un par rapport à l'autre, avec des ouvertures (35a, 35b) qui sont disposées de manière à pouvoir être déplacées les unes par rapport aux autres et /ou à pouvoir pivoter les unes par rapport aux autres dans le sens axial.

5. Dispositif de dosage selon une des revendications 1 - 4, **caractérisé en ce que** la garniture d'étanchéité (26) pour l'admission dans la chambre de passage (7) de l'agent de dosage en provenance du conteneur d'agent de dosage est configurée avec une amenée radiale et des ouvertures dans le sens périphérique et **en ce que** les canaux d'amenée sont adaptés à la courbure de la garniture d'étanchéité.

6. Dispositif de dosage selon la revendication 1, **caractérisé en ce qu'**il est prévu deux chambres de passage (7, 9) concentriques dont une ou encore la chambre intérieure (7) accueille l'agent de dosage et la tige (10) pour le dispositif de fermeture et dont l'autre ou encore la chambre extérieure (9) entoure la chambre intérieure à la manière d'un anneau et est en communication sur le côté extérieur, par l'intermédiaire des ouvertures (17, 18), avec l'eau du réservoir de chasse (1), est ouverte au fond et, lorsque le flotteur (14, 29) est soulevé, est fermée par la surface de contact au-dessus d'un dispositif d'étanchéité (16) du dispositif de flotteur (14, 16).

7. Dispositif de dosage selon une des revendications 1-6, **caractérisé en ce que** ta paroi périphérique cylindrique (6) de la chambre intérieure (7) présente des écarteurs (10', 33) dirigés radialement vers l'extérieur qui vont jusqu'à la paroi extérieure (8) de la chambre intérieure (7) et forment un guidage de la paroi intérieure de la chambre.

8. Dispositif de dosage selon une des revendications 1 - 7, **caractérisé en ce que** le dispositif de flotteur (14, 16, 29) a la forme d'une calotte sphérique et **en ce que** la surface plane de la calotte accueille un tourillon fileté (30) qui est vissé à la partie inférieure d'un deuxième boulon (28) qui présente un contre-filetage.

9. Dispositif de dosage selon la revendication 8, **caractérisé en ce que** la partie de tête (11, 24) et la tige cylindrique (23) du dispositif de fermeture dans la chambre intérieure forment une unité de construction et **en ce que** le deuxième boulon (28) est fermement relié au corps cylindrique (23).

10. Dispositif de dosage selon une des revendications 1 - 9, **caractérisé en ce que** la chambre cylindrique extérieure (9) représente un dispositif mélangeur pour l'agent de dosage libéré de la chambre intérieure (7) quand ce dernier s'écoule radialement vers l'extérieur dans le volume d'eau du réservoir de chasse, dès que la garniture d'étanchéité (16) du flotteur (14) a libéré le fond ouvert des deux chambres (7, 9).
